# EUROPÄISCHE PATENTSCHRIFT

(11) **EP 0 267 509 B1**
(45) Veröffentlichungstag und Bekanntmachung des Hinweises auf die Patenterteilung: **05.01.1994**
(21) Anmeldenummer: 87116046.1
(22) Anmeldetag: 31.10.1987
(51) Int. Cl.: D03D 37/00, D03C 7/00

(54) **Rundwebmaschine**
Circular loom
Métier à tisser circulaire

(30) Priorität: 11.11.1986 CH 4503/86
(43) Veröffentlichungstag der Anmeldung: 18.05.1988
(73) Patentinhaber: Huemer, Franz X., A-1060 Wien (AT)
(72) Erfinder: Huemer, Franz X., A-1060 Wien (AT)
(74) Vertreter: Petschner, Goetz

(56) Entgegenhaltungen:
- AT-B- 386 847
- AT-B- 386 848
- FR-A- 815 436
- FR-A- 1 591 096
- FR-A- 2 232 942
- FR-A- 2 528 881
- NL-A- 290 069

## Beschreibung

Die vorliegende Erfindung betrifft eine Rundwebmaschine, bei welcher innere und äussere Teilschäfte kreisförmig in Zwei Reihen um eine Hauptwelle der Maschine herum angeordnet sind, welche Teilschäfte paarweise der Führung eines Teils der zwei ringsumverteilten Kettfadenscharen dienen und denen zur Bildung des Web- bzw. Wanderfaches über eine umlaufende Hauptwelle eine gegenläufige auf- und niedergehende Wechselbewegung erteilt wird.

Eine solche Rundwebmaschine ist, durch die FR-A-25 28 881 bekannt geworden. Mit einer solchen Rundwebmaschine ist es aber nicht möglich, ein sogenanntes Drehergewebe herzustellen, bei dem zwei benachbarte Kettfäden nicht mehr parallel nebeneinander liegen, sondern der sogenannte Dreherfaden den anderen Kettfaden, hier Grundfaden, umschlingt bzw. so kreuzt, dass die Schussfäden schiebefest eingebunden werden, obwohl seit langem der Wunsch besteht, solche Drehergewebe auch auf Rundwebmaschinen insbesondere für Schlauchgewebe aus Kunststoffbändchen für die Herstellung von Säcken erzeugen zu können.

Das Problem hierbei ist, die gegenläufig auf- und niedergehenden Teilschäfte so auszugestalten und so zu führen, dass sich nach jedem fachbildenden Wechselschub die beiden zusammenwirkenden Kettfäden zueinander wechselseitig anordnen lassen.

Erfindungsgemäss wird diese Aufgabe nun dadurch gelöst, dass, zur wechselseitigen Anordnung des Dreherfadens längsverlaufend zum Grundfaden zweier benachbarter Kettfäden für die Herstellung eines Drehergewebes, an mindestens einem Teilschaft eines Teilschaftpaares nach jedem fachbildenden Hub Stellmittel angreifen zur momentanen seitlichen Relativ-Gegenverschiebung der Teilschäfte; und dass die Kettfäden vom einen Teilschaft eines jeden Teilschaftpaares zur Fachbildung durch Fadenführungsmittel und am anderen Teilschaft für einen Seitenwechsel frei geführt sind; wobei die Teilschäfte kammartige Führungsmittel für die Kettfäden tragen, deren Zinken am freien Ende je eine Fadenöse für die fachbildende Führung eines Kettfadens aufweisen und zwischen sich Fadenführungsschlitze für die zum Seitenwechsel freigeführten Kettfäden begrenzen; und wobei die kammartigen Führungsmittel an den Teilschäften eines Teilschaftspaares entgegengesetzt angeordnet sind.

Damit ist es möglich, jeweils nach einem Schussdurchgang durch Verschiebung der Teilschäfte gegeneinander in die eine oder andere Richtung eine Vorspannung in den Kettfäden hervorzurufen, welche diese beim Null-Durchgang der Teilschäfte bei deren Wechselbewegung veranlasst, jeweils auf die andere Seite des anderen Kettfadens zu springen, was somit zu einem Drehergewebe führt.

Um hierbei ein Ueberspringen der wechselnden Kettfäden zu verhindern, ist es von Vorteil, wenn sich in den Lücken der kammartigen Führungsmittel rahmenfeste Trennzungen erstrecken.

Hierbei können die kammartigen Führungsmittel sowohl auf Schaftstangen aufsitzen als auch am geschlitzten inneren bzw. äusseren Trum eines ein Teilschaftpaar bildenden Riemenbandes angeordnet sein.

Konstruktiv vorteilhaft ist es dann, wenn die seitliche Relativgegenverschiebung der Teilschäfte durch Verschiebung der kammartigen Führungsmittel der inneren Teilschäfte erfolgt.

Hierbei kann die seitliche Verschiebung der kammartigen Führungsmittel entlang einer Horizontalführung oder um ein Kipplager erfolgen.

Weiter ist es zweckmässig, wenn die Stellmittel zur momentanen seitlichen Relativgegenverschiebung der kammartigen Führungsmittel von, mit der Hauptwelle umlaufenden Steuernocken in die Hubbewegung der Teilschäfte einschwenkbare Schwenkhebel resp. durch die Hubbewegung der Teilschäfte betätigbare Klinkenmittel umfassen.

Beispielsweise Ausführungsformen des Erfindungsgegenstandes sind nachfolgend anhand der Zeichnung näher erläutert. Es zeigen:
- Fig. 1: in einer Seitenansicht und in schematischer Darstellung eine Rundwebmaschine, mit den Mitteln der erfindungsgemässen Antriebseinrichtung;
- Fig. 2: die Anordnung gemäss Fig. 1 in einer schematischen Draufsicht;
- Fig. 3, 4 und 5: ein Teilschaftpaar der Rundwebmaschine gemäss Fig. 1, in vergrösserter, schaubildartiger Teildarstellung in unterschiedlichen Funktionslagen;
- Fig. 6: in Teilansicht eine Ausführungsvariante der Anordnung gemäss Fig. 3 bis 5;
- Fig. 7: in schaubildartiger Teilansicht eine Ausführungsvariante eines Teilschaftpaares;
- Fig. 8: ein mit der erfindungsgemässen Rundwebmaschine herstellbares Drehergewebe,
- Fig. 9 und 10: eine weitere Ausführungsvariante eines Teilschaftes mit seinen Stellmitteln, in unterschiedlichen Funktionslagen; und
- Fig. 11: einen Ausschnitt der Anordnung gemäss den Fig. 9 und 10, im Schnitt und in grösserem Massstab.

Die Wellenfach-Rundwebmaschine gemäss Fig. 1 und 2 ruht in üblicher Weise auf einem Maschinen-Grundgestell 1, an dem sich ein kreisförmiger Rahmenträger 2 abstützt, der das Riet 3, die Ein- und Austaster 4 für die Maschine, die Rahmenteile 5 für die Ringhalter und u.a. auch die Teilschäfte 6 und 7 trägt. Diese Teilschäfte 6 und 7 sind kreisförmig in zwei Reihen um die Hauptwelle 8 der Maschine herum angeordnet, wobei diese äussere Teilschäfte 6 und innere Teilschäfte 7 bilden.

Im weiteren stützt sich am Grundgestell 1 der Träger 9 für die Gewebeabzugsvorrichtung ab, welche u.a. die Getriebemittel 10 für den Gewebeabzug, ferner Gewebe-Abzugsrollen 11 und 12 und den Gewebeballen 13 umfasst. Im Abzugsbereich ist zudem ein Gewebe-Breithalter 14 wirksam.

Weiter sind an der gezeigten Rundwebmaschine die Einzugswalze 15 für die nicht näher gezeigten Kettfäden bzw. -bändchen links und die Einzugswalze 16 für die Kettfäden 50, 51 rechts und zudem die Ueberlaufrollen 17 für diese Kettbändchen sichtbar. Diese Kettfäden oder Kettbändchen 50, 51 sind in zwei ringsum angeordnete Kettfadenscharen aufgeteilt und werden in bekannter Weise von nicht näher gezeigten Gruppen von Kettfadenspulen abgezogen. Zur Bildung des Webfaches wird dann durch die Teilschäfte 6,7 eine dieser Scharen angehoben, während die andere aus der Höhe der Webebene durch die sogenannten Fachwechselbewegungen nach unten geführt wird, so dass ein Kettfadenoberfach und ein Kettfadenunterfach entsteht, zwischen die dann mindestens ein, in der Regel mehrere Schützen 30 mit einer Schussfadenspule auf einer horizontalen Kreisbahn hindurchgeführt wird. Durch die Kreisbewegung der Schützen wird der von der Schussfadenspule abgewickelte Schussfaden 52 (Fig. 8) an den Geweberand des erzeugten Schlauchgewebes abgegeben, so dass dieser Schussfaden in das Gewebe eingewoben werden kann. Das Schlauchgewebe kann dann nach oben abgezogen und flach zusammengelegt werden.

Der Antrieb der Schützen 30 erfolgt dabei durch eine Steuerscheibe 33, welche drehfest auf der Hauptwelle 8 der Maschine aufsitzt und welche mit Schubmittel an den Schützen schiebend angreift. Weiter trägt die Hauptwelle 8 hier eine weitere Steuerscheibe 33ʹ, welche über eine Mehrzahl, radial um diese verteilt angeordnete Schwenkhebel 36 und 37 mit sogenannten Schaftstangen 46 und 47 in Wirkungsverbindung steht, welche Schaftstangen 46 und 47 in bekannter Weise die Fachwechselbewegungen an die Teilschäfte 6 bzw. 7 übertragen.

Bei einer anderen Ausführungsform einer solchen vorbeschriebenen Rundwebmaschine können die Teilschäfte auch durch geschlitzte Riemenbänder gebildet sein, wofür etwa für jedes Teilschaftpaar ein endloses Band 26 über je eine am oberen bzw. unteren Rahmenteil drehbar abgestützte Umlenkwalze 29 geführt ist (Fig. 7). Das innere Trum und das äussere Trum des Bandes tragen nun je Fadenösen, durch welche je ein Kettfaden der einen oder anderen Kettfadenschar hindurchgezogen ist. Eine Erzeugung einer gegenläufigen auf- und niedergehenden Wechselbewegung der Trums des Bandes lässt dann die vorerwähnte Fachwechselbewegung an den beiden Kettfadenscharen zustande kommen. Für diese Wechselbewegung ist es bekannt, vorzugsweise das innere Trum unterhalb dessen Fadenösen fest mit einem sogenannten Schäfteschlitten zu verbinden, der an Führungsmitteln vertikal auf- und abverschiebbar ist. Von diesem Vertikalschlitten ragen dann Führungsrollen ab, die sich an einem entsprechenden Steuerkurvenprofil einer zentral mit der Hauptwelle der Rundwebmaschine umlaufenden Steuerscheibe abstützen (nicht gezeigt).

Soweit kann der Aufbau der hier infrage stehenden Rundwebmaschine dem bekannten Stand der Technik entsprechen, so dass sich eine weitergehende Erläuterung einer solchen Maschine erübrigt.

Das hier zu behandelnde Problem an einer solchen vorbeschriebenen Rundwebmaschine besteht nun in deren Ausgestaltung dahingehend, dass sich auf solchen Maschinen Gewebe in Dreherbindung erzeugen lassen, wie das einleitend bereits erläutert wurde.

Um dies zu ermöglichen, ist es erforderlich, jeweils nach einem Schussdurchgang durch Verschiebung der Teilschäfte 6 und 7 relativ gegeneinander in die eine oder andere Richtung eine Vorspannung in den Kettfäden 50, 51 hervorzurufen, welche diese beim Null-Durchgang der Teilschäfte 6, 7 bei deren Wechselbewegung veranlasst, jeweils auf die andere Seite des anderen Kettfadens zu springen, was somit zu einem Drehergewebe führt.

Ein solches Drehergewebe mit den sich kreuzenden Dreherfaden 51 und Grundfaden 50 zweier benachbarter Kettfäden und mit einigen schiebefest eingebundenen Schussfäden 52 zeigt Fig. 8.

Somit ist es erforderlich, dass zur wechselseitigen Anordnung des Dreherfadens 51 längslaufend zum Grundfaden 50 zweier benachbarter Kettfäden 50, 51 für die Herstellung eines Drehergewebes am vorzugsweise inneren Teilschaft 7 eines Teilschaftpaares 6, 7 nach jedem fachbildenden Hub Stellmittel angreifen zur momentanen seitlichen Relativ-Gegenverschiebung der Teilschäfte. Ferner sind die Kettfäden je vom einen Teilschaft des Teilschaftpaares zur Fachbildung durch Fadenführungsmittel 24 (Fig. 3) und am anderen Teilschaft für einen Seitenwechsel frei zu führen, wie das im Einzelnen nachfolgend zunächst anhand der Fig. 3, 4 und 5 näher erläutert ist.

Danach tragen die Teilschäfte 6, 7 kammartige Führungsmittel 22 für die Kettfäden 50, 51 deren Zinken 23 am freien Ende je eine Fadenöse 24 für die fachbildende Führung eines Kettfadens aufweisen und zwischen sich Fadenführungsschlitze 25 für die zum Seitenwechsel frei geführten Kettfäden begrenzen. Hierbei ist die Ausgestaltung so, dass die Teilschäfte 6 und 7 eines Teilschaftpaares entgegengesetzt angeordnete kammartige Führungsmittel 22 tragen, welche hier auf den Schaftstangen 46 und 47 aufsitzen.

In jedem Falle erstrecken sich zudem zwischen den Fadenführungsschlitzen 25 rahmenfeste Trennzungen 610, wie das in Fig. 5 angedeutet ist. Diese Trennzungen verhindern ein Ueberspringen der wechselnden Kettfäden.

Es ist zweckmässig, dabei die kammartigen Führungsmittel 22 des inneren Teilschaftes 7 verschiebbar zu machen, wofür das kammartige Führungsmittel 22 etwa mit einer Horizontalführung 27 an der betreffenden Schaftstange 47 abgestützt wird (Fig. 3). Mit der umlaufenden Steuerscheibe 33 der Rundwebmaschine (Fig. 1) können dann am betreffenden Führungsmittel 22 Mitnahmeglieder temporär in Mitnahmeverbindung gelangen, welche das betreffende Führungsmittel 22 etwa gegen die Wirkung einer Rückstellfeder seitlich versetzen, bis die Mitnahmeverbindung wiedergelöst wird und das Führungsmittel 22 von der Feder in Gegenrichtung zurückbewegt wird (nicht gezeigt).

Aus den Fig. 3, 4 und 5 ist der Bewegungsablauf der Teilschäfte 6 und 7 bzw. deren kammartige Führungsmittel 22 zur Herstellung des Drehergewebes gemäss Fig. 8 leicht erkennbar.

Erfolgt beispielsweise aus der sogenannten Null-Lage der Teilschäfte, bei welcher sich die Kettfäden in der Webebene befinden (Fig. 3) heraus eine Bewegung des Teilschaftes 7 nach oben und des Teilschaftes 6 nach unten, liegt zunächst Dreherfaden 50 links vom Grundfaden 51 (Fig. 4). Nach einem Wechselhub dann, bei welchem der Teilschaft 7 nach unten und der Teilschaft 6 nach oben gelangt und nach erfolgtem Schusseintrag erfolgt eine Verschiebung des kammartigen Führungsmittels 22 des inneren Teilschaftes 7 nach rechts. Dadurch erhalten die Kettfäden 50 und 51 eine Vorspannung, welche bewirkt, dass beim nächsten Null-Durchgang die Kettfäden 50 und 51 überspringend die Seite wechseln, wie das Fig. 5, welche den beendeten Wechselhub veranschaulicht, erkennen lässt. Nun liegt der Dreherfaden 50 rechts vom Grundfaden 51. Beim nächsten Hub kann dann das kammartige Führungsmittel 22 des inneren Teilschaftes 7 unter der Wirkung der Feder 21 in seine andere (linke) Extremlage zurückgelangen, was wieder zum Seitenwechsel der Kettfäden 50 und 51 führt und so fort.

Die gleiche Wirkung wird erzielt, wenn die seitliche Verschiebung der kammartigen Führungsmittel 22ʹ am Teilschaft 7ʺ um ein Kipplager 28 erfolgt, wie dies in Fig. 6 angedeutet ist. Hierfür erstreckt sich unterhalb jedes inneren Teilschaftes 7ʺ ein horizontal um eine Achse 62 schwenkbarer Schwenkhebel 61 mit Anschlagmitteln 63 und 64, die wechselweise bei jeder Ab-Bewegung des Teilschaftes unter diesen eingeschwenkt werden, worauf die kammartigen Führungsmittel 22 jeweils von der einen auf die andere Seite und vice versa gekippt werden. Das Verschwenken der Schwenkhebel 61 erfolgt über Steuernocken 60 an der Steuerscheibe 33 der Maschine.

Eine weitere Ausführungsvariante der erfindungsgemässen Anordnung ist den Fig. 10 und 11 entnehmbar, welche in zwei unterschiedlichen Funktionslagen das Kippen von kippbar um das Kipplager 28 im Teilschaftrahmen 7ʺʹ abgestützten kammartigen Führungsmitteln 22ʺʹ zu veranschaulichen. Hierfür ist jeweils eine sich horizontal nahe dem betreffenden Teilschaft 7ʺʹ erstreckende, ortsfest gelagerte Sperrwelle 95 vorgesehen, welche randnah dem kammartigen Führungsmittel 22ʺʹ Stellnockenräder 94 mit hier drei Nocken 93 trägt. Diese Stellnocken 93 wirken mit vom kammartigen Führungsmittel 22ʺʹ abragenden Klinken 96 derart zusammen, dass mit jeder hubartigen Abwärtsbewegung das kammartige Führungsmittel 22ʺʹ von der einen zur anderen Seite gekippt wird, wobei Anschlagmittel 77 diese Kippbewegung begrenzen. Für eine optimale Mitnahmeverbindung zwischen Nocken 93 und Klinke 96 (Fig. 9 rechts) einerseits und andrerseits für ein Ueberspringen (Fig. 9 links) weisen Nocken 93 und Klinke 96 Schrägflächen gemäss Fig. 11 auf. Ferner sitzt auf der Sperrwelle 95 ein Sperrad 90 auf, welches mit einer durch eine Vorspannfeder 92 belastete Rastkugel 91 zusammenwirkt. Diese Rastkugel 91 kann dabei im Zahngrund des Sperrrades 90 um gewisse Winkelgrade wiegen, um jeweils ein Ueberspringen des einen oder anderen Nockens 93 über die betreffende Klinke 96 ohne Verdrehung um Stellnockenradteilung zu ermöglichen.

Ferner kann, mit geringen konstruktiven Aenderungen, in gleicher Weise bei Rundwebmaschinen verfahren werden, bei welchen die Teilschäfte 6ʹ und 7ʹ in der vorbeschriebenen Weise durch Riemenbänder 26 gebildet sind, wie das Fig. 7 im Einzelnen zeigt. Hierbei kann das kammartige Führungsmittel 22ʺ am inneren Teilschaft bzw. Trum 7ʹ zu seiner Verschiebung über eine Horizontalführung 27ʹ oder auch über ein Kipplager (nicht gezeigt) mit Stellmitteln gemäss den vorbeschriebenen Ausführungsformen nach Fig. 6 oder Fig. 9 und 10 abgestützt sein.

Aus dem Vorstehenden ergibt sich somit eine Rundwebmaschine, welche nunmehr auch die rationelle Herstellung eines Drehergewebes ermöglicht, wobei die getroffenen Massnahmen insbesondere auch geeignet sind, bestehende Rundwebmaschinen ohne grossen Aufwand umzurüsten.

## Patentansprüche

1. Rundwebmaschine, bei welcher innere (7) und äussere Teilschäfte (6) kreisförmig in zwei Reihen um eine Hauptwelle (14) der Maschine herum angeordnet sind, welche Teilschäfte paarweise der Führung eines Teils der zwei ringsumverteilten Kettfadenscharen dienen und denen zur Bildung des Web- bzw. Wanderfaches über eine umlaufende Hauptwelle eine gegenläufige auf- und niedergehende Wechselbewegung erteilt wird, dadurch gekennzeichnet, dass, zur wechselseitigen Anordnung des Dreherfadens (51) längsverlaufend zum Grundfaden (50) zweier benachbarter Kettfäden (50,51) für die Herstellung eines Drehergewebes, an mindestens einem Teilschaft (7) eines jeden Teilschaftpaares (6,7) nach jedem fachbildenden Hub Stellmittel (60 bis; 90 bis) angreifen zur momentanen seitlichen Relativ-Gegenverschiebung der Teilschäfte; und dass die Kettfäden vom einen Teilschaft eines Teilschaftpaares zur Fachbildung durch Fadenführungsmittel (24) und am anderen Teilschaft für einen Seitenwechsel frei geführt sind; wobei die Teilschäfte (6,7) kammartige Führungsmittel (22) für die Kettfäden (50,51) tragen, deren Zinken (23) am freien Ende je eine Fadenöse (24) für die fachbildende Führung eines Kettfadens aufweisen und zwischen sich Fadenführungsschlitze (25) für die zum Seitenwechsel freigeführten Kettfäden begrenzen; und wobei die kammartigen Führungsmittel (22) an den Teilschäften (6 und 7) eines Teilschaftpaares entgegengesetzt angeordnet sind.

2. Rundwebmaschine nach Anspruch 1, dadurch gekennzeichnet, dass sich in den Lücken der kammartigen Führungsmittel (22) rahmenfeste Trennzungen (610) erstrecken.

3. Rundwebmaschine nach den Ansprüchen 1 und 2, dadurch gekennzeichnet, dass die kammartigen Führungsmittel (22) auf Schaftstangen (46,47) aufsitzen.

4. Rundwebmaschine nach Anspruch 1, dadurch gekennzeichnet, dass die kammartigen Führungsmittel (22) am geschlitzen inneren Trum bzw. äusseren Trum eines ein Teilschaftpaar bildenden Riemenbandes (26) auf Lücke angeordnet sind.

5. Rundwebmaschine nach Anspruch 3 oder 4, dadurch gekennzeichnet, dass die seitliche Relativgegenverschiebung der Teilschäfte durch Verschiebung der kammartigen Führungsmittel (22) der inneren Teilschäfte (7) erfolgt.

6. Rundwebmaschine nach Anspruch 5, dadurch gekennzeichnet, dass die seitliche Verschiebung der kammartigen Führungsmittel (22) entlang einer Horizontalführung (27) erfolgt.

7. Rundwebmaschine nach Anspruch 5, dadurch gekennzeichnet, dass die seitliche Verschiebung der kammartigen Führungsmittel (22) um ein Kipplager (28) erfolgt.

8. Rundwebmaschine nach den Ansprüchen 1 und 7, dadurch gekennzeichnet, dass die Stellmittel zur momentanen seitlichen Relativgegenverschiebung der kammartigen Führungsmittel (22' resp. 22''') von, mit der Hauptwelle (8) umlaufenden Steuernocken (60) in die Hubbewegung der Teilschäfte (7'') einschwenkbare Schwenkhebel (61) resp. durch die Hubbewegung der Teilschäfte (7''') betätigbare Klinkenmittel (90-96) umfassen.

## Claims

1. A circular loom comprising inner and outer partial healds arranged circularly in two rows around a main shaft of the loom, said partial healds arranged in pairs for the guidance of a part of the two annularly distributed warp yarn groups, which, for the formation of the weaving or travelling shed, are given an oppositely phased up-and-down reciprocating motion by way of the loom main shaft, characterized in that for the arrangement of the leno thread (51), running lengthwise to the ground thread (50), two neighbouring warp threads (50,51), for producing a leno fabric, displacement means (60 to;90 to) engage at least one partial heald (7) of each partial heald pair (6,7) after each shedding movement to bring about the instantaneous lateral relative counter-displacement; and that the warp threads of one partial heald of a partial heald pair are guided freely by thread guide means (24) to bring about the shedding, and, on the other partial heald, to bring about a side change; whereby said partial healds (6,7) support comb-like guide means (22) for said warp threads (50,51), the teeth or prongs (23) of said guide means each having a thread eye (24) disposed on the free end thereof for the shedding guidance of a warp thread, and, defining between each tooth and the next, thread guide slits (25) for the freely guided warp threads for bringing about the side change; and whereby the comb-like guide means (22) on said partial healds (6 and 7) of said partial heald pair support are arranged opposite to each other.

2. A circular loom as defined in claim 1, characterized in that the rigidly mounted separating tongues (610) extend in the gaps of the comb-like guide means (22).

3. A circular loom as defined in claims 1 and 2, characterized in that said comb-like guide means (22) are mounted on heald rods (46,47).

4. A circular loom as defined in claim 1, characterized in that said comb-like guide means (22) are disposed at interstices on the slit inner strand or outer strand of a belt strand (26), forming a partial heald pair.

5. A circular loom as defined in claim 3 or 4, characterized in that said lateral relative counter-displacement of said partial healds results by the displacement of said comb-like guide means (22) of said inner partial healds (7).

6. A circular loom as defined in claim 5, characterized in that said lateral displacement of said comb-like guide means (22) results along a horizontal guide (27).

7. A circular loom as defined in claim 5, characterized in that said lateral displacement of said comb-like guide means (22) results by a rocker bearing (28).

8. A circular loom as defined in claims 1 and 7, characterized in that the displacement means for the instantaneous lateral relative counter-displacement of the comb-like guide means (22' or 22'') comprise rocking levers (61) that can be swivelled in the lifting movement of the partial healds (7'') by the cam (60), revolving with the main shaft (8), or by ratchet means (90-96) operable by the lifting movement of the partial healds (7''').

## Revendications

1. Métier à tisser circulaire, dans lequel des lames partielles intérieures (7) et extérieures (6) sont disposées en forme de cercle, en deux rangées, autour d'un arbre principal (14) du métier, lesquelles lames partielles servent, par paires, au guidage d'une partie des deux nappes de fils de chaîne répartie tout autour, et auxquelles est imprimé un mouvement alternatif contraire, ascendant et descendant, par l'intermédiaire d'un arbre principal actionné en rotation, pour former la foule ou pas marchant caractérisé en ce que pour la disposition alternative du fil tournant (51), s'étendant longitudinalement par rapport au fil de base (50) de deux fils de chaîne voisins (50, 51), pour la fabrication d'un tissu de gaze, des moyens de positionnement (60 bis; 90 bis) viennent en prise après chaque levée formant foule, au moins sur une lame partielle (7) d'une paire de lames partielles (6, 7), pour le déplacement latéral, momentané, en sens contraire, des lames partielles ; et que les fils de chaîne sont guidés par une lame partielle d'une paire quelconque de lames partielles, pour former la foule, par l'intermédiaire de moyens de guidage du fil (24) et librement sur l'autre lame partielle pour changer de côté ; les lames partielles (6, 7) portant des moyens de guidage du type de peignes (22) pour les fils de chaîne (50, 51), dont les dents (23) présentent à l'extrémité libre chaque fois un oeillet (24) pour le guidage formant foule d'un fil de chaîne et délimitant entre elles des fentes de guidage (25) des fils pour les fils de chaîne librement guidé en vue du changement de côté ; et que les moyens de guidage du type de peignes (22) sont disposés en sens contraire les lames partielles (6, 7) d'une paire de lames partielles.

2. Métier à tisser circulaire selon la revendication 1, caractérisé en ce que des languettes de séparation (610) fixées sur le cadre s'étendent dans les interstices des moyens de guidage du type de peignes (22).

3. Métier à tisser circulaire selon l'une des revendications 1 et 2, caractérisé en ce que les moyens de guidage du type de peignes (22) reposent sur des tiges de lames (46, 47).

4. Métier à tisser circulaire selon la revendication 1, caractérisé en ce que les moyens de guidage du type de peignes (22) sont disposés sur le brin intérieur fendu ou sur le brin extérieur d'une bande formant courroie (26), formant une Paire de lames partielles pour former des insterstices.

5. Métier à tisser circulaire selon l'une des revendications 3 ou 4, caractérisé en ce que le déplacement relatif latéral des paires de lames s'opère par déplacement des moyens de guidage du type de peignes (22) des lames partielles intérieures (7).

6. Métier à tisser circulaire selon la revendication 5, caractérisé en ce que le déplacement latéral des moyens de guidage du type de peignes (22) s'opère le long d'un guidage horizontal (27).

7. Métier à tisser circulaire selon la revendication 5, caractérisé en ce que le déplacement latéral des moyens de guidage du type de peignes (22) s'opère autour d'un palier basculant (28).

8. Métier à tisser circulaire selon l'une des revendications 1 et 7, caractérisé en ce que les moyens de positionnement pour le déplacement relatif latéral, momentané, des moyens de guidage du type de peignes (22' ou 22''') de cames de commande (60) animées en rotation avec l'arbre principal (8), comprennent des leviers pivotants (61) capables de pivoter dans le mouvement de levée des lames partielles (7'') ou des moyens de lames (90-96), pouvant être actionnés par le mouvement de levée des lames partielles (7''').
